# EUROPÄISCHE PATENTSCHRIFT

(11) **EP 0 151 504 B1**
(45) Veröffentlichungstag und Bekanntmachung des Hinweises auf die Patenterteilung: **30.11.1988**
(21) Anmeldenummer: 85200141.1
(22) Anmeldetag: 07.02.1985
(51) Int. Cl.: B26B 19/28

(54) **Antriebsvorrichtung für ein Vibrationsgerät**
Reciprocating drive assembly for household appliance
Système d'entraînement à mouvement de "va-et-vient" pour petit appareil électrique

(30) Priorität: 08.02.1984 DE 3404299
(43) Veröffentlichungstag der Anmeldung: 14.08.1985
(73) Patentinhaber: Philips Patentverwaltung GmbH, 22335 Hamburg (DE); Philips Electronics N.V., 5621 BA Eindhoven (NL)
(72) Erfinder: Diefenbach, Gerhard, D-5100 Aachen (DE); Schemmann, Hugo, Dr., NL-6371 XD Schaesberg (NL)
(74) Vertreter: Kupfermann, Fritz-Joachim, Dipl.-Ing.

(56) Entgegenhaltungen:
- EP-A- 0 045 107
- FR-A- 584 528
- GB-A- 18 483
- US-A- 2 741 132

## Beschreibung

Die Erfindung bezieht sich auf eine Antriebsvorrichtung für ein Vibrationsgerät, insbesondere kleines Haushaltsgerät, wie Trockenrasier- oder Massageapparat, bei dem die Läuferwelle eines Rotationsantriebsmotors, insbesondere eines Einphasensynchronmotors, ein Nocken-Abtastrollengetriebe antreibt, das die Motordrehbewegung in eine Vibrationsbewegung umwandelt, bei dem Nocken abtastende Abtastrollen an einem Antriebsende eines um einen Mittelbereich verkippbaren Schwenkarmes und ein zu bewegendes Vibrationsteil am Abtriebsende des Schwenkarmes angeordnet sind.

Aus der DE-A-25 13 007 ist eine Starthilfevorrichtung für einen Einphasensynchronmotor bekannt, bei der gegen den einen Nocken aus entgegengesetzten Richtungen Andruckrollen gedrückt werden, die auf Schiebern gegeneinander und voneinander weg verschieblich sind. Diese Vorrichtung stellt eine zusätzliche Anlaufhilfe dar und hat mit dem eigentlichen Betrieb nichts zu tun. Mittels der federbelasteten Druckrollen wird der Nocken nach dem Entregen des Stators auch bei großen Reibungswerten den Rotor eines Einphasensynchronmotors so verdrehen, daß ein Anlauf immer gewährleistet ist oder, anders ausgedrückt, daß die Hauptmagnetisierungsrichtung des Rotors aus der Hauptstatorfeldrichtung so verdreht wird, daß beide Richtungen einen Winkel miteinander einschließen. Würden beide Magnetisierungsrichtungen zusammenfallen, dann wäre ein Anlauf des Motors nicht möglich.

Aus der EP-A-45 107 ist es für Vibrationstrockenrasierer bekannt, diese mit Hilfe von Rotationsmotoren anzutreiben. Auf der Rotorwelle sind dabei senkrecht zueinander zwei Nockenscheiben angeordnet, die jede von einer Rolle abgetastet werden und die über ein Hebelgelenksystem das Untermesser des Trockenrasierers antreiben. Dieses Hebelgelenksystem ist anfällig, weil es mit Filmgelenken zwischen den einzelnen Gelenkteilen gebildet ist. Zwei übereinander auf der Motorwelle angeordnete Nocken vergrößern zudem die Bauhöhe, was dem Wunsch nach einem möglichst flachen Gerät entgegensteht. Bei einer anderen Ausbildung mit einem rotierenden Motor und einem Kurbeltrieb werden störende Geräusche verursacht.

Aus der EP-A-45107 ist weiterhin ein Nockenmechanismus bekannt, bei dem der Nocken die Form eines gleichseitigen Dreiecks mit drei in gleicher Weise konvex gekrümmten Seiten hat, wobei die Schwingbewegung am Umfang des Nockens abgenommen wird. Die Abnahme erfolgt mit Hilfe eines U-förmigen Joches mit parallelen Schenkeln, welche den Nocken beidseitig umfassen. 'Das Profil des Nockens hat die Eigenschaft, daß der Abstand zwischen zwei beliebigen parallelen Linien, die das Profil tangieren, konstant ist. Die Vorrichtung ist als sogenanntes Gleichdick bekannt. Auf diese Art wird beim Drehen des Nockens innerhalb der parallelen Flanken des U-förmigen Joches der Kontakt von Nocken und Joch ständig aufrecht erhalten. Es hat sich gezeigt, daß bei diesem Gleichdick-Antrieb Toleranzprobleme, Klemmung und Lärm beträchtliche Schwierigkeiten bereiten. Dies gilt auch für die in der US-A-2741 132 beschriebene Anordnung.

Aus der US-A-2741 132 ist es weiterhin bekannt, gegen einen Nocken mittels einer Feder eine Rolle zu drücken, um so Drehbewegungen des Nockens in eine oszillierende Bewegung umzuwandeln. Zur Vermeidung von Lärm und Vibration muß die Feder relativ kräftig ausgebildet sein, um zu vermeiden, daß der ständige Kontakt zwischen Rolle und Nocken verloren geht. Dies führt auf der einen Seite zu großen Lagerbelastungen mit der Gefahr frühzeitigen Verschleißes der mechanischen Übertragungskomponenten. Zum anderen ergibt sich ein wesentlich höheres Belastungsmoment für den Motor aufgrund von zusätzlichen Reibungen und Verformungen, so daß die an den anzutreibenden Teilen zur Verfügung stehende Nutzleistung wesentlich kleiner wird.

Es ist Aufgabe der Erfindung, einen Antrieb für ein Vibrationsgerät der eingangs erwähnten Art (siehe EP-A-45107), bei dem die rotierende Bewegung eines Antriebsmotors in eine oszillierende Bewegung eines angetriebenen Vibrationsteiles umgesetzt wird, zu schaffen, der nicht klemmt, geräuscharm arbeitet und der, verglichen mit bekannten Antrieben, flach ist.

Die gestellte Aufgabe ist erfindungsgemäß dadurch gelöst, daß
- zwei Abtastrollen gleichzeitig auf der Kontur eines mit der Läuferwelle umlaufenden Nockens abrollen,
- die von der ersten Rolle dem Schwenkarm aufgezwungene Bewegung gegenüber der von der zweiten Rolle dem Schwenkarm aufgezwungenen Bewegung räumlich um aₒ = 360°/2n Verdrehungsgrade a des Nockens oder einem ungeraden Vielfachen davon versetzt von dem Nocken abgenommen wird, wobei n die Frequenzvervielfachung der Schwingfrequenz von Rollen und Vibrationsteil gegenüber der Nockenumdrehungsfrequenz ist,
- die beim Abtasten dem Schwenkarm von den Rollen aufgezwungene Auslenkbewegung bei beiden Rollen die gleiche Abhängigkeit vom Verdrehungswinkel a des Nockens hat,
- die Dimensionierung des Nockens derart gewählt ist, daß unter Berücksichtigung von Rollendurchmesser, Schwingungsamplitude, Schwingungsverlauf und dem mittleren Abstand Nockenachse - Rollenachse die Rollen eine vom Nockendrehwinkel a abhängige, periodische Auslenkung (x, ; x₂) erfahren, wobei die Grundfrequenz der Schwingbewegung n-fach so groß ist wie die Umdrehungsfrequenz des Nockens und als Symmetriebedingung für die Auslenkungen x, und _{X2} gilt : mit und wobei n Werte von vorzugsweise 1, 2, 3, 4 annimmt und αₒ der Versatzwinkel der beiden Abtastrollen ist.

Bei dieser Antriebsvorrichtung sorgen allein die Rollen für das ständige Aufrechterhalten des Kontaktes zwischen Nocken und Rollen, da ein Kontaktverlust der einen Rolle jeweils von der anderen Rolle verhindert wird.

Es ist an sich aus der US-A-2741 132 bekannt, einen Nocken zwischen zwei geradlinigen Armen derart umlaufen zu lassen, daß die Drehbewegung eines Nockens in eine oszillierende Bewegung der Armanordnung umgewandelt wird. Eine solche Anordnung neigt bei den bei einer Massenfertigung unumgänglichen Toleranzen zum Klemmen. Das Klemmen ließe sich vermeiden durch eine Vergrößerung des Spiels. Dies hätte aber verstärkte Vibrationen und Lärm zur Folge.

Weiterhin tritt an den Kontaktflächen zwischen den Armen und den Nocken bei der Kraftübertragung unvermeidlich Gleitreibung auf. Diese führt in Verbindung mit den Klemmkräften zu so starken Reibungsmomenten, daß der Antriebsmotor schnell überlastet wird. Bei Einphasensynchronmotoren ist zusätzlich der Anlauf gefährdet. Von Nachteil ist weiterhin, daß infolge der vorgegebenen Geometrie mit senkrecht aufeinander stehenden Armkontaktflächen und eines Mindestabstandes von Nockenachse und Schwingteilachse der Nocken eine bestimmte Mindestgröße nicht unterschreiten kann. Diese Mindestgröße kann zu einem derartig großen Massenträgheitsmoment führen, daß der Betrieb mit Einphasensynchronmotoren gefährdet ist.

Die Realisierung eines derartigen Systems stößt darum in der Praxis auf unüberwindliche Schwierigkeiten und ist in der Vergangenheit auch nicht bei Vibrationsgeräten, wie beispielsweise Trockenrasierapparaten, verwirklicht worden.

Nach einer weiteren Ausgestaltung der Erfindung ist vorgesehen, daß
- beide Rollen den gleichen Durchmesser aufweisen,
- bei Mittenstellung der Rollen der Abstand der beiden Rollenachsen von der Nockenachse gleich groß ist.

Nach einer weiteren Ausgestaltung der Erfindung ist die Verbindung zwischen dem Schwenkarm und der Achse einer der beiden oder beider Rollen elastisch ausgebildet, wobei bevorzugt die Schwingebenen von Schwenkarm und Rollen zusammenfallen. Damit lassen sich Laufgeräusche noch weiter absenken.

Nach einer weiteren Ausgestaltung der Erfindung ist vorgesehen, daß in Mittenstellung bei einem Versatzwinkel von ao 96 180° die Verbindungslinien zwischen Schwenkmittelpunkt und Rollenmittelpunkt und die Verbindungslinien zwischen Rollenmittelpunkt und Nockenachse senkrecht aufeinander stehen. Die Schwenkbahn des Rollenmittelpunktes weicht in diesem Fall nur wenig von einer linear oszillierenden Bahn ab.

Die Erfindung wird anhand des in der Zeichnung dargestellten Ausführungsbeispieles näher erläutert. Es zeigen :
Fig. 1 die Funktionsansicht eines Vibratorrasierapparates mit einem Rotationsantriebsmotor und einem Nocken-Abtastrollengetriebe mit einem umlaufenden Nocken und zwei den Nocken abtastenden Abtastrollen in Mittenstellung.
Fig. 2a bis c drei verschiedene Nockenstellungen gegenüber den Abtastrollen bei dem Getriebe nach
Fig. 1 mit einem länglichen, etwa ellipsenförmigen Nocken (n = 2), wobei Fig.2a das System in Mittenstellung zeigt, Fig.2b die linke Endposition und Fig. 2c die rechte Endposition,
Fig. 3a bis c das Getriebe nach Fig. 1 mit einem etwa dreieckigen Nocken (n = 3) bei drei verschiedenen Nockenstellungen, Fig. 3a und 3b Mittenstellung, Fig.3c linke Endposition,
Fig. 4a bis d das Getriebe nach Fig. 1 mit einem etwa viereckigen Nocken (n = 4) ; es sind vier verschiedene Nockenpositionen (a - d) dargestellt, Fig.4a und 4d Mittenstellung, Fig. 4b linke Endposition, Fig. 4c rechte Endposition ; die Nocken sollen im übrigen die obigen Symmetriebedingungen erfüllen.

Bei der in Fig. 1 dargestellten Funktionsansicht eines Vibratorrasierapparates 1 ist an einer Grundplatte 3 ein Einphasensynchronmotor 5 befestigt. Der Einphasensynchronmotor hat ein U-förmiges Blechpaket 7 mit zwei Schenkeln 9 und 9a. Auf die Schenkel 9 und 9a sind Erregerspulen 11 und 11 a aufgeschoben. An den freien Enden der Eisenschenkel 9, 9a bilden sich Polschuhe 13, 13a aus unter Bildung einer Statorbohrung 15. In der Statorbohrung 15 läuft ein dauermagnetischer Läufer 17 um, auf dessen Welle 19 ein Nocken 21 angeordnet ist. Der Nocken 21 hat bei der Darstellung nach Fig. 1 eine längliche, etwa ellipsenförmige Form.

Auf der Grundplatte 3 ist eine Achse 23 befestigt, auf der ein Schwenkarm 25 schwenkbar gelagert ist. Der Schwenkarm 25 teilt sich antriebsseitig in zwei Teilarme 27, 27a auf. An den freien Enden der Antriebsteilarme sind mittels Achsen 29, 29a Abtastrollen 31, 31a gelagert. Die Abtastrollen 31 und 31 a tasten die Kontur 33 des Nockens 21 durch ständiges Anliegen ab. Am abtriebsseitigen Ende 35 des Hebelarmes 25 greifen Mitnehmer 37 eines Messerblockes 39 an.

Auf nicht näher dargestellte Weise können beide Antriebsteilarme 27 und 27a oder nur einer von beiden elastisch ausgebildet sein. Es ist auch möglich, die Lagerungen im Bereich der Achsen 29 und 29a elastisch auszubilden oder die Mantelfläche einer oder beider Rollen 31, 31a mit einem elastischen Belag zu versehen, um so einen gewissen Ausgleich zur Vermeidung von Verklemmungen herbeizuführen.

Bei der Ausführungsform nach Fig. 1 schließen die Verbindungslinien 43 zwischen der Motor/Nockenachse 19 und den Rollenachsen 29, 29a in der gezeichneten Mittenstellung einen Winkel aₒ miteinander ein, der 90° beträgt. Die rechtwinkelige Gestaltung ergibt sich mit
für n = 2 und µ = 0 (Frequenzverdoppelung).
Von dem Versatzwinkel α₀ hängt die Phasenverschiebung der Auslenkungen x, und _{X2} (Fig. 2a) ab. Für die erfindungsgemäße Funktion ist wichtig, daß
x₁ immer gleich ―x₂ ist, wobei x, = f(a) und _{X2} = f(a ± α₀) ist.
In den Fig. 1 und 2a bis c ist : n = 2 und µ = 0.
Mit x₁ = sin 2a und aₒ = 90° erhält man :
x₂ = sin 2 (a + 90°) = - sin 2a.
Demnach x₂ = ―x₁
Entsprechend ist in Fig. 3a bis c : n = 3 und µ = 0.
Mit x₁ = sin 3a und aₒ = 60° erhält man :
_{X2} = sin 3 (a + 60°) = -sin 3a.
Demnach x₂ = ―x₁
Entsprechend ist in Fig. 4a bis d : n = 4 und µ = 0.
Mit x₁ = sin 4a und aₒ = 45° erhält man :
x₂ = sin 4 (a + 45°) = -sin 4a.
Demnach x₂ = ―x₁

Die genannten Abhängigkeiten x₁ und x₂ können auch Harmonische höherer Frequenzen als die Grundschwingfrequenz enthalten, solange die oben genannte Symmetriebedingung erfüllt ist. Da die Bewegung, die den Rollen 31, 31a vom Nocken 21 aufgezwungen wird, ursprünglich ausgehend von der Mittenstellung der Rollen 31, 31 a, von einer linear oszilierenden Bewegung in Richtung der Verbindungslinien 43 von Nocken- und Rollenachse ausgeht, ist vorzugsweise der Mittelpunkt 45 der Schwenkachse 23 des Schwenkarmes 25 der Mittelpunkt eines Kreises, der die beiden Rollenachsen 29, 29a bei der Mittenstellung der Rollen 31, 31a in etwa tangiert. Diese Kreisbahn sollte sich möglichst eng an die ursprünglich linear oszillierende Rollenbahn anschmiegen. Hierzu ist es vorteilhaft, wenn die Schwenkarmachse 23 bzw. die Mittellinie 47 des Abtriebsteils des Schwenkarmes die Winkelhalbierende zwischen den Verbindungslinien 43 von Rollenachse 29, 29a und Nockenachse 19 bildet, wobei diese Mittellinie 47 durch die Nockenachse 19 verläuft. Bei Mittenstand des Schwenkarmes 25 sollen die Verbindungslinien 41 zwischen Schwenkarmachse 23 und Rollenachsen 29, 29a und die Verbindungslinien 43 zwischen Nockenachse 19 und den Rollenachsen 29, 29a vorzugsweise senkrecht aufeinander stehen. Abweichungen von der linearen Bahn führen zu Verzerrungen. Es ist möglich, diese bei der Festlegung der Nockenkontur zu berücksichtigen und aufzufangen. Eine andere Möglichkeit, zu einer gleichzeitigen gleichmäßigen Anlage der Rollen an dem Nocken zu kommen, besteht darin, daß die Abweichungen von der idealen linearen Bahn in positiver und negativer Richtung gleich groß sind. Toleranzen und Restlärm lassen sich durch im Ganzen oder an der Oberfläche elastische Rollen bekämpfen. Von Vorteil ist es dabei, wenn einer oder beide Antriebsteilarme 27, 27a elastisch sind und mit leichtem Druck für eine geringe Anpreßkraft an dem Nocken 21 sorgen.

Es ist auch möglich, die Schwenkhebel nicht starr miteinander zu koppeln, sondern sie getrennt auf der Schwenkachse 23 zu lagern und mit Hilfe einer stark progressiven Spannfeder zwischen den Antriebsteilarmen 27, 27a für den Kontakt zwischen den Rollen 31, 31a und dem Nocken 21 zu sorgen.

Die richtige Nockenkontur 33, die die obigen Symmetriebedingungen erfüllt, ist eine Voraussetzung für ein Funktionieren der Antriebsvorrichtung. Die Nockenkontur 33 läßt sich wie folgt bestimmen :
Vorausgesetzt werden :

1. Der Rollendurchmesser = Rₒ
2. Der mittlere Abstand von Nockenachse 19 und Rollenachsen 29, 29a gleich b.
3. Die Abhängigkeit der Rollenauslenkung von der Nockenverdrehung x = f(a), wobei die Symmetriebedingung x₁ = ―x₂ derart erfüllt sein muß, daß die Auslenkung sich mit umgekehrten Vorzeichen nach einer halben Periode wiederholt, wobei die Abhängigkeit also nur ungeradzahlige Oberwellen enthält.

Man schlägt also um die Nockenachse 19 einen Kreis, dessen Radius gleich dem mittleren Abstand b von Nockenachse 19 und Rollenachsen 29, 29a ist. Über dem Umfang dieses Kreises trägt man in radialer Richtung die zu den jeweiligen Winkeln gehörenden positiven und negativen Auslenkungen gemäß der Bedingung x = f(a) auf. Die entsprechenden Radien werden dabei um den zu dem jeweiligen Winkel gehörenden Betrag der Auslenkung verlängert oder verkürzt. Um die sich auf diese Weise ergebende Bahnkurve schlägt man in dichter Folge Kreise, deren Radius gleich dem Rollenradius ist. Diese schneiden aus dem ursprünglichen, um die Nockenachse geschlagenen Kreis Teile heraus. Nach völliger Umrundung der Bahnkurve bleibt die gewünschte Nockenkontur stehen. Vorzugsweise sollte die Auslenkung sinusförmig vom Verdrehungwinkel a abhängen wobei a die Amplitude der Rollenauslenkung ist, die unter Berücksichtigung der von der Konstruktion abhängenden Hebelverhältnisse auch die Amplitude der Schwingbewegung des Messers bestimmt.

Der in Fig. 3 dargestellte Fall mit n = 3, µ = 0 führt auf einen Verdrehungswinkel α₀ der Rollenachse von 60°. Der in der Zeichnung nicht dargestellte Fall n = 3, µ = 1 führt bei gleicher Nockenkontur auf einen Winkel α₀ von 180°. Diese Anordnung mit einem etwa dreieckförmigen Nocken erinnert auf den ersten Blick an einen Gleichdick-Antrieb mit dreieckförmigem, konvex gekrümmtem Nocken. Der Unterschied zu einem Gleichdick-Nocken besteht aber darin, daß die Dreieckspitzen stark ausgerundet sind. Auch erfüllt die Gleichdick-Kontur im allgemeinen nicht die erforderliche Symmetriebedingung, wonach die Abhängigkeit der Auslenkung von der Verdrehung nur ungeradzahlige Oberwellen der Grundfrequenz der Auslenkungsperiode enthält. Zudem sind die Tangenten des Rollenantriebes an den Berührungspunkten nur in wenigen Stellungen parallel, und der Abstand zwischen den Berührungspunkten der Rollen am Nockenumfang 333 ist nicht konstant.

Es zeigt sich, daß bei Einhaltung der Symmetriebedingung x₂ = ― X₁ die Abtastrollen 31, 31a sowohl bei beiden möglichen Mittenstellungen (Fig. 3a und 3b) des Schwenkarmes 25 als auch bei Auslenkung des Schwenkarmes 25 aus der Mittenlinie sicher an der Oberfläche 333 des dreieckförmigen Nockens 321 anliegen.

Bei dem Ausführungsbeispiel nach Fig. 4 mit n = 4 und µ = 0 ergibt sich ein etwa viereckiger Nocken 421. Der Versatzwinkel aₒ der Rollen 31, 31a beträgt dann bei µ = 0 45°. Fig. 4a zeigt, daß in diesem Fall die Linien 41 zwischen Schwenkmittelpunkt 45 und Rollenmittelpunkt 29 und die Verbindungslinien 43 zwischen Rollenmittelpunkt 29 und Nockenachse 19 bei Mittenstellung der Anordnung senkrecht aufeinander stehen. Die Rollen 31, 31a liegen sowohl bei der Mittenstellung des Schwenkarmes 25 (Fig. 4a und 4d) als auch bei davon abweichenden Schwenkstellungen (Fig.4b und 4c) sicher an der Oberfläche 433 des viereckigen Nockens an. Die hier erzielbare Frequenzvervielfachung kann in sehr kompakter Bauweise rein mechanisch realisiert werden. Vorteile ergeben sich dabei insbesondere bei der Miniaturisierung.

## Patentansprüche

1. Antriebsvorrichtung für ein Vibrationsgerät, insbesondere kleines Haushaltsgerät, wie Trockenrasier- oder Massageapparat, bei dem die Läuferwelle eines Rotationsantriebsmotors (5), insbesondere eines Einphasensynchronmotors, ein Nocken-Abtastrollengetriebe antreibt, das die Motordrehbewegung in eine Vibrationsbewegung umwandelt, bei dem Nocken (21, 321, 421) abtastende Abtastrollen (31, 31 a) an einem Antriebsende eines um einen Mittelbereich verkippbaren Schwenkarmes (25) und ein zu bewegendes Vibrationsteil (39) am Abtriebsende (35) des Schwenkarmes angeordnet sind, dadurch gekennzeichnet, daß
zwei Abtastrollen (31, 31a) gleichzeitig auf der Kontur (33, 333, 433) eines mit der Läuferwelle umlaufenden Nockens (21, 321, 421) abrollen,
die von der ersten Rolle (31) dem Schwenkarm (25) aufgezwungene Bewegung gegenüber der von der zweiten Rolle (31a) dem Schwenkarm (25) aufgezwungenen Bewegung räumlich um α₀ = 360°/2n Verdrehungsgrade des Nockens (21, 321, 421) oder einem ungeraden Vielfachen davon versetzt von dem Nocken abgenommen wird, wobei n die Frequenzvervielfachung der Schwingfrequenz von Rollen (31, 31a) und Vibrationsteil (39) gegenüber der Nockenumdrehungsfrequenz ist, die beim Abtasten dem Schwenkarm (25) von den Rollen (31, 31a) aufgezwungene Auslenkbewegung bei beiden Rollen (31, 31a) die gleiche Abhängigkeit vom Verdrehungwinkel a des Nockens (21, 321, 421) hat,
die Dimensionierung des Nockens (21, 321, 421) derart gewählt ist, daß unter Berücksichtigung von Rollendurchmesser, Schwingungsamplitude, Schwingungsverlauf und dem mittleren Abstand (b) Nockenachse (19) - Rollenachse (29, 29a) die Rollen (31, 31a) eine vom Nockendrehwinkel a abhängige, periodische Auslenkung (x, bzw. _{X2}) erfahren, wobei die Grundfrequenz der Schwingbewegung n-fach so groß ist wie die Umdrehungsfrequenz des Nockens (21, 321, 421) und als Symmetriebedingung für die Auslenkungen gilt : mit und wobei n Werte von vorzugsweise 1, 2, 3, 4 annimmt und αₒ der Versatzwinkel der beiden Abtastrollen (31, 31a) ist.

2. Antriebsvorrichtung nach Anspruch 1, dadurch gekennzeichnet, daß beide Rollen (31, 31a) den gleichen Durchmesser aufweisen, bei Mittenstellung der Rollen (31, 31a) der Abstand der beiden Rollenachsen (29, 29a) von der Nockenachse (19) gleich groß ist.

3. Antriebsvorrichtung nach den Ansprüchen 1 und/oder 2, dadurch gekennzeichnet, daß bei einem Versatzwinkel von α₀ ≠ 180° die Verbindungslinie (41) zwischen Schwenkmittelpunkt (45) und Rollenmittelpunkt (29) und die Verbindungslinien (43) zwischen Rollenmittelpunkt (29) und Nockenachse (19) senkrecht aufeinander stehen.

4. Antriebsvorrichtung nach den Ansprüchen 1 bis 3, dadurch gekennzeichnet, daß die Verbindung zwischen der Schwenkachse (23) und der Achse (29, 29a) einer der beiden oder beider Rollen (31, 31a) elastisch ausgebildet ist.

5. Antriebsvorrichtung nach einem oder mehreren der Ansprüche 1 bis 4, dadurch gekennzeichnet, daß die Schwingebenen von Schwenkarm (25) und Rollen (31, 31a) zusammenfallen.

6. Antriebsvorrichtung nach den Ansprüchen 1 bis 5, dadurch gekennzeichnet, daß der Schwenkarm (25) auf der einen Seite der Schwenkachse (23) einen Abtriebsarm (35) zum Zusammenwirken mit einem Vibrationsteil (39) und auf der anderen Seite der Schwenkachse (23) Antriebsteilarme (27, 27a) aufweist, die gegenüber dem Abtriebsarm (35) verschwenkbar und aufeinander zu federnd verspannt sind.

## Claims

1. A drive mechanism for a vibration appartus, in particular a small domestic apparatus such as a dry shaver or a massage device, in which the rotor shaft of a rotary drive motor (5) drives a cam-and-follower mechanism, which converts the motor rotation into an oscillation, cam-following rollers (31, 31a) being arranged on a driven end of a pivotal arm (25) which is pivotable about a central portion, and a vibratory part (39) to be driven being arranged on the driving end (35) of the pivotal arm, characterized in that
two rollers (31, 31a) simultaneously follow the profile (33, 333, 433) of a cam (21, 321, 421) which rotates with the rotor shaft,
the movement impressed on the pivotal arm (25) by the first roller (31) is taken off the cam geometrically shifted through a number of degrees of rotation of the cam (21, 321, 421) equal to aₒ = 360°/2n or an odd multiple thereof relative to the movement impressed on the pivotal arm (25) by the second roller (31a), n being the frequency multiplication factor of the oscillation frequency of the rollers (31, 31a) and the vibratory part (39) relative to the angular frequency of the cam,
the excursion impressed on the pivotal arm (25) by the rollers (31, 31a) during the follower movement depends on the angle of rotation a of the cam (21, 321, 421) to the same extent for both rollers (31, 31 a),
allowance being made for the roller diameter, oscillation amplitude, oscillation waveform, and the average distance (b) between the cam axis (19) and the roller axis (29, 29a), the cam (21, 321, 421) is dimensioned in such a way that the rollers (31, 31a) experience a periodic excursion (x, and _{X2} respectively) which depends on the angle of rotation a of the cam, the fundamental frequency of the oscillation being n times as high as the angular frequency of the cam (21, 321, 421), and the symmetry requirements for the excursions x, and _{X2} being : with and where n is preferably 1, 2, 3 or 4, and α₀ is the angular spacing between the two rollers (31, 31a).

2. A drive mechanism as claimed in Claim 1, characterized in that
the two rollers (31, 31 a) have the same diameter,
the distances between the roller axes (29, 29a) and the cam axis (19) are equal in the centre position of the rollers (31, 31 a).

3. A drive mechanism as claimed in claim 1 and/or 2, characterized in that for an angle α₀ ≠ 180° the connecting line (41) between the pivotal centre (45) and the roller centre (29) and the connecting line (43) between the roller centre (29) and the cam axis (19) extend perpendicularly to each other.

4. A drive mechanism as claimed in Claims 1 to 3, characterized in that the connection between the pivotal arm (23) and the spindle (29, 29a) of one of the two or both rollers (31, 31 a) is elastic.

5. A drive mechanism as claimed in any of the Claims 1 to 4, characterized in that the planes of oscillation of the pivotal arm (25) and the rollers (31, 31a) coincide.

6. A drive mechanism as claimed in Claims 1 to 5, characterized in that on one side of the pivotal spindle (23) the pivotal arm (25) comprises a driving arm (35) to cooperate with a vibratory part (39) and on the other side of the pivotal spindle (23) it comprises driven arm positions (27, 27a) which are pivotable relative to the driving arm (35) and which are spring-loaded relative to each other.

## Revendications

1. Dispositif d'entraînement pour un appareil à vibration, notamment un petit appareil électroménager, tel qu'un rasoir à sec ou un vibromasseur, dans lequel l'arbre de rotor d'un moteur d'entraînement rotatif (5), notamment un moteur synchrone monophasé, entraîne un mécanisme à came et à galets changeant le mouvement rotatif du moteur en un mouvement vibratoire, et dans lequel des galets (31, 31 a) servant à suivre la came (21, 321, 421) sont montés à une extrémité entraînée d'un bras oscillant (25) pouvant pivoter sur une partie médiane, et une partie à vibration (39) est disposée à l'extrémité d'entraînement (35) du bras oscillant, caractérisé en ce que
deux galets (31, 31a) suivent simultanément le pourtour (33, 333, 433) d'une came (21, 321, 421) entraînée dans le mouvement rotatif de l'arbre de rotor,
le mouvement imprimé par le premier galet (31) au bras oscillant (25) est reçu de la came (21, 321, 421) décalé dans l'espace d'un nombre de degrés de rotation de la came, égal à aₒ = 360°/2n ou d'un multiple impair de ce nombre par rapport au mouvement imprimé au bras oscillant par le second galet, n étant le facteur de multiplication de la fréquence d'oscillation des galets (31, 31a) et de la partie à vibration (39) par rapport à la fréquence de rotation de la came,
le mouvement de déviation imprimé par les galets (31, 31a) au bras oscillant (25) dépend dans la même mesure de l'angle de rotation a de la came (21, 321, 421) pour les deux galets (31, 31a),
les dimensions de la came (21, 321, 421) sont choisies de façon que, compte tenu du diamètre des galets, de l'amplitude d'oscillation, de la forme d'onde d'oscillation et de la distance moyenne (b) séparant l'axe de came (19) de l'axe de galet (29, 29a), les galets (31, 31a) soient soumis à une déviation périodique (xᵢ, x₂) dépendante de l'angle de rotation a de la came, la fréquence fondamentale du mouvement oscillatoire étant n fois plus grande que la fréquence de rotation de la came (21, 321, 421) et l'exigence de symétrie imposée aux déviations _{X1} et x₂ étant : avec et où n est de préférence égal à 1, 2, 3, 4 et aₒ est l'angle de décalage des deux galets.

2. Dispositif d'entraînement selon la revendication 1, caractérisé en ce que
les deux galets (31, 31a) ont le même diamètre,
dans la position médiane des galets (31, 31a), les distances séparant les deux axes de galet (29, 29a) et l'axe de came (19) sont égales.

3. Dispositif d'entraînement selon les revendications 1 et/ou 2, caractérisé en ce que, pour un angle de décalage de aₒ ± 180°, la ligne de jonction (41) entre le centre de pivotement (45) et le centre de galet (29) d'une part et les lignes de jonction (43) entre le centre de galet (29) et l'axe de came (19) d'autre part s'étendent perpendiculairement les unes aux autres.

4. Dispositif d'entraînement selon les revendications 1 à 3, caractérisé en ce que la liaison entre l'axe de pivotement (23) et l'axe (29, 29a) de l'un des deux ou des deux galets (31, 31a) est élastique.

5. Dispositif d'entraînement selon une ou plusieurs d'entre les revendications 1 à 4, caractérisé en ce que les plans d'oscillation du bras oscillant (25) et des galets (31, 31a) coïncident.

6. Dispositif d'entraînement selon les revendications 1 à 5, caractérisé en ce que le bras oscillant (25) présente, d'un côté de l'axe de pivotement (23), une partie d'entraînement (35) servant à coopérer avec une partie à vibration (39) et, de l'autre côté de l'axe de pivotement (23), des branches entraînées (27, 27a) pouvant pivoter par rapport à la partie d'entraînement (35) et couplées élastiquement l'une à l'autre.
